# EUROPÄISCHE PATENTSCHRIFT

(11) **EP 1 150 256 B1**
(45) Veröffentlichungstag und Bekanntmachung des Hinweises auf die Patenterteilung: **02.05.2007**
(21) Anmeldenummer: 01104610.9
(22) Anmeldetag: 23.02.2001
(51) Int. Cl.: G07B 17/00

(54) **Verfahren zur sicheren Distribution von Sicherheitsmodulen**
Method for the secure distribution of security modules
Procédé pour la distribution sécurisée de modules de sécurité

(30) Priorität: 28.04.2000 DE 10020904
(43) Veröffentlichungstag der Anmeldung: 31.10.2001
(73) Patentinhaber: Francotyp-Postalia GmbH, 16547 Birkenwerder (DE)
(72) Erfinder: Bleumer, Gerrit, 16727 Velten (DE)
(74) Vertreter: Eisenführ, Speiser & Partner

(56) Entgegenhaltungen:
- EP-A- 0 735 722
- EP-A- 0 948 158
- WO-A-98/57302
- US-A- 5 153 842
- "INFORMATION-BASED INDICIA PROGRAM (IBIP) PERFORMANCE CRITERIA FOR INFORMATION-BASED INDICIA AND SECURITY ARCHITECTURE FOR CLOSED IBI POSTAGE METERING SYSTEMS" INFORMATION BASED INDICIA PROGRAM HOST SYSTEM SPECIFICATION,XX,XX, 12. Januar 1999 (1999-01-12), Seite COMPLETE XP002138350

## Beschreibung

Die Erfindung betrifft ein Verfahren zur sicheren Distribution von Sicherheitsmodulen, insbesondere für Frankiermaschinen, von einem Herstellerort über einen Verteilerort zu einem Benutzerort. Außerdem betrifft die Erfindung ein Distibutionssystem zur sicheren Distribution von Sicherheitsmodulen.

Sicherheitsmodule, insbesondere eingebettete Systeme, können wie Mikroprozessoren und Speicherbausteine in großen Stückzahlen an zentralen Orten gefertigt werden, die für Massenproduktion besonders geeignet sind. Solche Sicherheitsmodule kommen in verschiedenen Geräten zum Einsatz, insbesondere in solchen Geräten, die bestimmte Werte ihrer Benutzer verwahren. Beispiele sind Frankiermaschinen, Registrierkassen, elektronische Geldbörsen, PCs, Notebooks, Palmtops und Mobiltelefone. Wenn diese Geräte ebenfalls Massenware sind, so werden sie vom Kunden, dem späteren Benutzer, am bequemsten zusammen mit dem zugehörigen Sicherheitsmodul direkt durch den Versandhandel oder Einzelhandel bezogen, jedenfalls zumeist ohne weiteren Kontakt mit dem Hersteller der Sicherheitsmodule aufzunehmen.

EP 0 735 722 offenbart ein Schlüssel-Management-System zur Erzeugung, Verteilung und Verwaltung von kryptographischen Schlüsseln, die von einem Informationsübermittlungssystem benutzt werden, das kryptographische Mittel zum Nachweis von Informationsintegrität verwendet. Das System umfasst eine Vielzahl von funktionell unterschiedlichen sicheren Boxen, die im Betrieb miteinander gekoppelt sind. Jede dieser sicheren Boxen führt Funktionen zur Schlüsselerzeugung, Schlüsselinstallation, Schlüsselverifikation oder Validierung von Token durch. Im Betrieb mit den sicheren Boxen gekoppelte Computer stellen die Systemsteuerung sicher und ermöglichen eine Kommunikation zwischen den sicheren Boxen. Eine Vielzahl von getrennten logischen Sicherheitsdomänen stellen Domänenprozesse zur Schlüsselerzeugung, Schlüsselinstallation, Schlüsselverifikation und Validierung von Token bereit, die von Transaktionsnachweisvorrichtungen innerhalb der Domäne unter Verwendung von Schlüssel-Managementfunktionen hergestellt wurden. Eine Vielzahl von Domänenarchiven, die sich jeweils auf eine der Sicherheitsdomänen beziehen, speichern sicher und verlässlich Schlüsselstatusdaten und Hauptschlüssel für jede Domäne. Das Schlüssel-Management-System installiert die Hauptschlüssel in den Transaktionsnachweisvorrichtungen und validiert die Token. Die sicheren Boxen schließen eine Schlüsselerzeugungsbox zur Erzeugung, Verschlüsselung und Signierung eines Hauptschlüssels, eine Schlüsselinstallationsbox zum Empfangen, Verifizieren und Entschlüsseln des signierten Hauptschlüssels und zur Installation des Hauptschlüssels in die Transaktionsnachweisvorrichtung, eine Schlüsselverifikationsbox zum Verifizieren der Installation des Hauptschlüssels in der Transaktionsnachweisvorrichtung, eine Tokenverifikationsbox zur Verifizierung der Token und zumindest eine Herstellungsbox zur Erzeugung von Domänenschlüsseln und Verteilung der Domänenschlüssel an die sicheren Boxen einer jeden Domäne ein.

Aus US 5,153,842 ist ein System bekannt, in dem außen auf Päckchen und Pakete eine Smartcard aufgebracht wird, die beim Absenden mit initialen Daten und während der Beförderung mit weiteren Daten beschrieben werden kann, um die Beförderung zu dokumentieren, zu verfolgen und abzusichern.

Um eine sichere kryptographische Initialisierung und eine effiziente Distribution der Sicherheitsmodule zu gewährleisten, sollte die Initialisierung am Produktionsort erfolgen. Andernfalls müsste es zentrale oder dezentrale Initialisierungs-Center geben, die sehr kostenaufwendig wären. Im allgemeinen werden die Produktionsorte für Massenprodukte und die Sitze ihrer späteren Betreiber, die für Schäden von Schlüsselkompromittierung haften werden, in verschiedenen Ländern liegen und damit in verschiedenen Rechtsgebieten. Gerichtliche Auseinandersetzungen zwischen Produzenten und Betreibern von Sicherheitsmodulen sind damit von vornherein erschwert, wobei es jedoch wünschenswert wäre, sie durch technische vertrauensbildende Maßnahmen möglichst selten zu machen bzw. ganz zu vermeiden. Wenn es eine Domäne gäbe, welcher der Betreiber nicht vertraut, dann bestünde ein Sicherheitsproblem. Den Produktionsprozess vom späteren Betreiber jedoch regelmäßig inspizieren zu lassen, wäre unpraktisch und kostspielig.

Verschiedene Modelle von derzeit auf dem Markt befindlichen Frankiermaschinen sind mit einer postalischen Sicherheitseinrichtung mit einem Sicherheitsmodul ausgestattet. Diese dient im wesentlichen zur Speicherung und Abrechnung elektronischer Postgebühren und zur Erzeugung elektronischer Signaturen für die Erzeugung gültiger Frankierabdrucke (Indizia). Die Sicherheitsmodule müssen bei der Produktion, beim Transport und bei der Benutzung ersichtlicherweise gegen jegliche Art von Manipulationen geschützt werden, was derzeit zumeist mittels mechanischer Schutzmaßnahmen, wie einem verschlossenen Gehäuse um das Sicherheitsmodul herum erfolgt. Außerdem wird jedes produzierte Sicherheitsmodul kryptographisch initialisiert und registriert, bevor es in Benutzung genommen werden kann. Da dies jedoch bevorzugt am Ort der Produktion des Sicherheitsmoduls erfolgt, werden die Sicherheitsanforderungen nationaler Postbehörden wie der US-Postbehörde nicht erfüllt. Diese fordern eine Gewähr für die Sicherheit von Sicherheitsmodulen auch beim Transport und vorder Inbetriebnahme, insbesondere eine Registrierung erst beim Endbenutzer der Frankiermaschine oder bei einem nationalen Service-Center. Dies erfordert jedoch die Einrichtung nationaler Service-Center und einen deutlich erhöhten Aufwand an Zeit, Ausrüstung, Verpackung und sonstiger Behandlung.

Der Erfindung liegt deshalb die Aufgabe zugrunde, ein Verfahren, ein Distributionssystem und ein Service - Center eines Distributionssystems zur Distribution kryptographisch initialisierter Sicherheitsmodule zu schaffen. Zum Schutz vor Manipulationen unter Aufsicht des späteren Betreibers des Sicherheitsmoduls soll unter allen Umständen, d. h. selbst bei umfassender Unterwanderung der kryptographischen lnitialisierung am Produktionsort, z. B. bei groß angelegter Bestechung des Personals, gewährleistet werden, dass nur Geräte mit solchen Sicherheitsmodulen vom Kunden in Betriebgenommen werden können, deren kryptographische Schlüssel nicht kompromittiert sind.

Diese Aufgabe wird erfindungsgemäß durch ein Verfahren gemäß Anspruch 1 bzw. 5, ein Distributionssystem gemäß Anspruch 14 bzw. 16 und ein Service - Center eines Distributionssystems gemäß Anspruch 18 bzw. 19 gelöst. Die Erfindung geht dabei von der Erkenntnis aus, dass durch Erzeugung und Überprüfung von speziellen Markierungen gegebenenfalls in Kombination mit entsprechenden Zertifikaten ein erfolgreicher Schutz vor Manipulationen mit Fälschungsabsicht erzielt werden kann. Eine erste Markierung erfolgt dabei am Herstellerort in einem Herstellerzentrum nach einer ersten kryptographischen Initialisierung des Sicherheitsmoduls, wobei die erste Markierung vorzugsweise ein auf ein erstes Label gedruckter öffentlicher Schlüssel ist und das Label bevorzugt an der versandfertigen Verpackung des Sicherheitsmoduls bzw. eines Geräts mit integriertem, Sicherheitsmodul angebracht wird. Die erste Markierung kann dabei den zu versendenden elektronischen Schlüssel in unverschlüsseiter oder verschlüsselter Form enthalten je nachdem, ob es sich bei dem zu versendenden Schlüssel um einen öffentlichen Schlüssel oder um einen privaten (geheimen) Schlüssel handelt. Die Verschlüsselung kann beispielsweise mit Hilfe eines Hash-Algorithmus erfolgen.

Eine zweite Markierung erfolgt entfernt vom Herstellerort bei einem Verteilerzentrum an einem Verteilerort bzw. einem sogenannten Einfuhrpunkt, der jeweils für eine bestimmte Region oder ein bestimmtes Land vorgesehen ist, beim Einführen und Registrieren der Verpackung mit dem Sicherheitsmodul. Dies ermöglicht eine Identifikation der Verpackung beim späteren Registrieren des Sicherheitsmoduls, ausgelöst durch den am Einsatzort befindlichen Benutzer, bevor angeforderte Daten auf das Sicherheitsmodul bzw. die Frankiermaschine geladen werden können und die Frankiermaschine benutzt werden kann. Der am Verteilerort erzeugte Identifizierungscode wird dazu in einer entfernten zentralen Datenbank gespeichert.

Die Verifizierung erfolgt erfindungsgemäß mittels eines Verifizierungscodes, der aus dem Identifizierungscode und dem in dem Sicherheitsmodul gespeicherten elektronischen Schlüssel erzeugt wird. Als ein solcher Verifizierungscode wird bevorzugt eine digitale Signatur oder ein Authentisierungscode, z. B. ein MAC (Message Authentication Code) Verwendung finden.

Das erfindungsgemäße Verfahren und das erfindungsgemäße Distributionssystem gewährleisten einen sicheren Vertrieb von Sicherheitsmodulen, bei dem die kundenfertig verpackten Geräte, z. B. Frankiermaschinen, inklusive der bereits eingebauten Sicherheitsmodule bzw. die separat vertriebenen und/oder separat verpackten Sicherheitsmodule am Verteilerort bzw. dem Einfuhrpunkt nicht ausgepackt werden brauchen. Dabei ist es besonders wirtschaftlich, einen einzigen zentralen Einfuhrpunkt in einem Land bzw. in einer Region zu haben, durch den alle verpackten Geräte bzw. Sicherheitsmodule importiert werden. Dieser Einfuhrpunkt kann vom Betreiber mit vertretbarem Aufwand regelmäßig inspiziert oder sogar selbst betrieben werden. Alle eintreffenden Geräte bzw. Sicherheitsmodule in diesem Einfuhrpunkt auszupacken und zu inspizieren, was sehr aufwendig wäre, ist erfindungsgemäß nicht mehr erforderlich.

Vorteilhafte Ausgestaltungen des erfindungsgemäßen Verfahrens bzw. des erfindungsgemäßen Distributionssystems sind in den Unteransprüchen angegeben. Dabei kann selbstverständlich das Distributionssystem in ähnlicher Weise weitergebildet sein, wie es in den Unteransprüche bezüglich des Verfahrens angegeben ist.

Bevorzugt ist vorgesehen, dass an der Verpackung des Sicherheitsmoduls vom Herstellerzentrum ein Label angebracht wird, auf das ein elektronischer Schlüssel in verschlüsselter oder unverschlüsselter Form, z. B. als Barcode, aufgedruckt ist. Diese maschinenlesbare Markierung wird dann vom Verteilerzentrum bzw. am Einfuhrpunkt gelesen und wird zur Identifizierung verwendet, wonach ein zweites Label mit dem Identifizierungscode an der Verpackung angebracht wird. Dabei wird entweder das erste Label überklebt oder entfernt, so dass es jedenfalls danach, insbesondere beim Benutzer, nicht mehr lesbar ist. Auch der Iderttifizierungscode kann verschlüsselt oder unverschlüsselt als Barcode auf dem Label aufgebracht sein. Anstelle von Labels mit Barcodes sind auch andere Möglichkeiten zum Versenden bzw. Anbringen des elektronischen Schlüssels und/oder des Identifizierungscodes an der Verpackung bzw. dem Sicherheitsmodul selbst denkbar, wie beispielsweise Chipkarten, Magnetstreifenkarten oder ID-Tags. Dabei ist jeweils wieder bevorzugt vorgesehen, dass vom Verteilerzentrum bzw. am Einfuhrpunkt der beim Hersteller gespeicherte elektronische Schlüssel gelöscht und durch den Identifizierungscode ersetzt wird.

In einer weiteren Ausgestaltung der Erfindung ist die Benutzung eines Authentisierungsalgorithmus und eines einzigen elektronischen Schlüssels beim Hersteller vorgesehen. Ein solcher Authentisierungsalgorithmus kann Teil eines sogenannten MAC (Message Authentication Code) sein. Weiter kann vorgesehen sein, dass dieser elektronische Schlüssel, der in dem Sicherheitsmodul gespeichert ist und gleichzeitig mit dem Sicherheitsmodul in von außen lesbarer Form versendet wird, mittels eines einzigen, nur dem Hersteller bzw. einem Herstellerzentrum und einem Service-Center in der Region des Benutzers bekannt ist. Der elektronische Schlüssel, der dann auf dem Sicherheitsmodul gespeichert ist, ist ebenfalls dem Benutzer bekannt und kann später zur Verschlüsselung weiterer Informationen, beispielsweise zwischen Benutzer und Service-Center, verwendet werden.

Alternativ ist in einer Weiterbildung die Verwendung eines elektronischen Schlüsselpaares mit einem privaten und einem öffentlichen Schlüssel vorgesehen. Dieses wird mit einem digitalen Signaturalgorithmus erzeugt, wie beispielsweise einem RSA (Rivest, Shamir, Adleman), einem DSA (Digital Signature Algorithm) oder einem ECDSA (Elliptic Curve DSA). Bevorzugt ist der öffentliche Schlüssel dabei in der zentralen Datenbank gespeichert, auf die auch das Verteilerzentrum und das Service-Center zugreifen können, und wird in von außen lesbarer Form mit dem Sicherheitsmodul versendet, während der private Schlüssel ausschließlich im Sicherheitsmodul gespeichert ist und mit diesem versendet wird. Zur Erzeugung von Zertifikaten, mit denen sich das Sicherheitsmodul identifizieren lässt und die den Schutz vor Manipulationen erhöhen, kann ebenfalls ein elektronisches Schlüsselpaar aus einem privaten und einem öffentlichen Schlüssel verwendet werden, wobei sowohl beim Herstellerzentrum als auch beim Verteilerzentrum ein getrenntes elektronisches Schlüsselpaar vorgesehen sein können.

Alternativ zu einer zentralen Datenbank, in der bestimmte elektronische Schlüssel, der Identifizierungscode und gegebenenfalls erzeugte Zertifikate in verschlüsselter oder unverschlüsselter Form gespeichert werden, kann auch vorgesehen sein, diese Daten über ein separates Netzwerk, in dem Sicherheitsmodul gespeichert oder auf sonstigem Wege, beispielsweise mittels eines per Post verschickten Datenträgers, vom Herstellerzentrum an das Verteilerzentrum und/oder das regionale Service-Center zu übermitteln. Dies hätte den Vorteil, dass die zentrale Datenbank, die bevorzugt die Daten allerglobal eingesetzten Sicherheitsmodule enthält, geringeren Sicherheitsanforderungen genügen muss, kleiner ausgestaltet sein kann oder gänzlich entfallen kann.

Die Erfindung ist selbstverständlich auch dann anwendbar, wenn es getrennte Hersteller bzw. Herstellerzentrum für das Sicherheitsmodul und das Anwendungsgerät, beispielsweise die Frankiermaschine, gibt. Die Sicherheitsmodule werden dann in der beschriebenen Weise an den Hersteller der Frankiermaschine gesendet, wo das Sicherheitsmodul identifiziert und registriert werden und anschließend in die Frankiermaschine eingebaut werden kann. Auch beim Versenden der mit dem Sicherheitsmodul ausgestatteten Frankiermaschine kann dann das erfindungsgemäße Verfahren entsprechend angewendet werden.

Die Erfindung wird nachfolgend anhand der Zeichnungen näher erläutert. Es zeigen:
- Figur 1: ein Blockschaltbild einer ersten Ausführungsform eines erfindungsgemäßen Distributionssystems,
- Figur 2: ein Ablaufdiagramm zur Erläuterung des erfindungsgemäßen Verfahrens bei einem Distributionssystem gemäß Figur 1,
- Figur 3: eine zweite Ausgestaltung eines erfindungsgemäßen Distributionssystems und
- Figur 4: einen Ablaufplan zur Erläuterung des erfindungsgemäßen Verfahrens bei einem Distributionssystem gemäß Figur 3.

Das in Figur 1 gezeigte erfindungsgemäße Distributionssystem weist folgende wesentliche Einheiten auf:
a) Ein Hersteller bzw. Herstellerzentrum 1 von Sicherheitsmodulen 7 und gegebenenfalls Frankiermaschinen an einem Herstellerort umfasst ein Hersteller-Service-Center 6 (MSC = Manufacturing Service Center), worunter ein in oder nahe bei der Fabrik des Herstellers 1 betriebener Server verstanden werden soll. An diesen Server ist ein Drucker oder ein Chipkarten-Schreib-/Lesegerät angeschlossen, so dass frisch produzierte Sicherheitsmodule kryptographisch initialisiert werden können.
b) Ein Verteiler bzw. Verteilerzentrum 2 an einem Verteilerort, das auch als Einfuhrpunkt (ESP = Entry Service Point) bezeichnet wird, ist in jeder Region vorgesehen, in der Geräte mit Sicherheitsmodulen betrieben werden sollen. Dabei kann es ein oder mehrere solcher Service-Center geben, die alle Geräte mit Sicherheitsmodulen für diese Region registrieren. Z. B. können alle Geräte mit Sicherheitsmodulen, die in einer Region verkauft werden sollen, an ein Verteilerzentrum 2 dieser Region geliefert, dort registriert und anschließend an den betreffenden Kunden ausgeliefert werden.
c) Ein Benutzer 3 an einem Benutzerort, worunter ein Endkunde verstanden wird, erwirbt ein Gerät mit eingebautem Sicherheitsmodul oder beide Geräte separat und arbeitet damit.
d) Eine zentrale Datenbank 4 (PKD = Public Key Directory) dient als weltweites Verzeichnis allergefertigten Sicherheitsmodule und bestimmter Attribute dieser Sicherheitsmodule, wobei es ein oder mehrere verteilte Datenbanken geben kann.
e) In jeder Region gibt es ein oder mehrere Service-Center 5 (RSC = Remote Service Center), worunter Regional-Server zu verstehen sind, die für alle in dieser Region registrierten Geräte mit Sicherheitsmodulen Dienste (Remote Services) anbieten. Der oder die regionalen Server 5 können räumlich auch in den Verteilerzentrum 2 der Region angesiedelt sein.

Weiter kann es in jeder Region einen regionalen Betreiber geben, der alle Geräte mit Sicherheitsmodulen in dieser Region betreibt, wobei dies auch eine postalische Autorität sein kann. Regionaler Betreiber ist derjenige, der für Schäden haftet, die aus der Kompromittierung eines Sicherheitsmoduls resultieren, das in dieser Region registriert ist. Aufgrund dieser Haftung wird vorausgesetzt, dass der regionale Betreiber den Verteilerzentrum seiner Region vertraut, das heißt, dass er sie z. B. regelmäßig inspiziert, inspizieren lässt oder selbst betreibt.

Das erfindungsgemäße Verfahren wird nachfolgend näher erläutert. Das Herstellerzentrum 1 betreibt neben der Herstellung der Sicherheitsmodule 7 einen lokalen Hersteller-Server (Herstellungs-Service-Center) 6 in unmittelbarer Nähe zum Produktionsendpunkt der Fabrik. Zunächst wird von dem Hersteller-Server 6 ein elektronisches Hersteller-Schlüsselpaar (sk₁, vk₁) erzeugt (Schritt 20 in Figur 2). Der private Schlüssel sk₁ wird dabei von dem Hersteller-Server 6 benutzt, um Mitteilungen über neu produzierte Sicherheitsmodule 7 zu signieren, während der öffentliche Schlüssel vk₁ von den Service-Centern 5 dazu benutzt wird, diese Signaturen zu verifizieren. Dazu kann der öffentliche Schlüssel vk₁ von dem Hersteller-Server 6 offline an das Verteilerzentrum 2 und/oder das regionale Service-Center 5 übermittelt werden. Um diesen Übertragungskanal zu authentifizieren, können eine oder mehrere zertifizierende Autoritäten vorgesehen sein.

Auch das Verteilerzentrum 2, das als Einfuhrpunkt für alle in einer bestimmten Region zu betreibenden Sicherheitsmodule dient, erzeugt zunächst ein Verteiler-Schlüsselpaar (sk₂, vk₂) mit einem privaten Schlüssel sk₂ und einem öffentlichen Schlüssel vk₂ (Schritt 21). Damit können für die Sicherheitsmodule sogenannte Eingangszertifikate als digitale Signaturen erzeugt werden, die in der zentralen Datenbank 4 gespeichert werden können. Die verschiedenen Verteilerzentren der unterschiedlichen Regionen oder Länder kennen dabei die öffentlichen Verteiler-Schlüssel der anderen Verteilerzentren nicht. Jedes Verteilerzentrum muss nur in der Lage sein, seine eigenen Einträge in der zentralen Datenbank 4 prüfen zu können. Grundsätzlich ist es auch möglich, mehrere Verteilerzentrum bzw. Einfuhrpunkte für ein Land oder eine Region vorzusehen.

Nachdem ein Sicherheitsmodul 7 hergestellt und mit den mechanischen Schutzvorrichtungen versehen ist, wird es mit dem Hersteller-Server 6 verbunden, beispielsweise über einen zwischengeschalteten (nicht gezeigten) Registrierungs-PC. Dieser fordert von dem Sicherheitsmodul 7 einen öffentlichen Schlüssel an, wobei die Anforderung den öffentlichen Hersteller-Schlüssel vk₁ und die Anforderung, ein Transport-Schlüsselpaar zu erzeugen, enthält (Schritt 22). Das Sicherheitsmodul 7 speichert den Schlüssel vk₁ in einem nicht-flüchtigen Speicher und generiert das angeforderte Transport-Schlüsselpaar (stk, vtk), welches einen Signier-Transport-Schlüssel stk (signing transport key) und einen Verifizier-Transport-Schlüssel vtk (verifying transport key) enthält (Schritt 23). Während der private Schlüssel stk von dem Sicherheitsmodul 7 privat gehalten und nur dort gespeichert wird, wird von dem Sicherheitsmodul 7 eine einmalige Seriennummer s, die bei der Herstellung vergeben wurde, und der Verifizier-Transport-Schlüssel vtk über den Registrierungs-PC an den Hersteller-Server 6 weitergegeben (Schritt 24). Dieser erzeugt daraufhin mit Hilfe seines privaten Schlüssels sk₁ und eines Signieralgorithmus cert ein öffentliches Schlüssel-Zertifikat c₁ (Schritt 25), das er anschließend zusammen mit der Seriennummer s und dem Verifizier-Transport-Schlüssel vtk in der öffentlichen entfernten zentralen Datenbank 4 speichert (Schritt 26). Nach dieser anfänglichen Registrierung wird das Sicherheitsmodul 7 seinen Verifizier-Transport-Schlüssel vtk niemals mehr herausgeben, auch eine Speicherung desselben ist nicht erforderlich.

Für die Realisierung des Registrierungs-PCs und des Hersteller-Servers 6 bieten sich verschiedene Möglichkeiten, wie beispielsweise eine Client-Server-Architektur auf der Basis von Windows-NT.

Anschließend wird das Sicherheitsmodul 7 in einer Transportverpackung 8 verpackt, wobei das Sicherheitsmodul 7 in einer separaten Verpackung oder zusammen mit einem Benutzergeräte 71, z.B. einer Frankiermaschine, in einer gemeinsamen Verpackung 8 enthalten sein kann. Im letzteren Falle kann das Sicherheitsmodul 7, wie in Fig. 1 gezeigt, auch bereits in die Frankiermaschine 71 eingebaut sein. Nachdem die Verpackung 8 verschlossen und versiegelt ist, wird ein Label 9 erzeugt, auf das die Seriennummer s, der Verifizier-Transport-Schlüssel vtk des Sicherheitsmoduls 7 und gegebenenfalls weitere Informationen, bevorzugt in Form eines zweidimensionalen Barcodes, gedruckt sind (Schritt 27). Dieses Label 9 wird von außen sichtbar und lesbar auf die Verpackung 9 aufgebracht, so dass die enthaltene Information mit einer Maschine, z. B. mit einem Barcode-Leser auf einfache Weise gelesen werden kann. Wenn die Labels 9 nicht robust genug sind, um den Transport zu überstehen, können die Barcodes auch direkt auf die Verpackung oder etwaige Begleitpapiere gedruckt werden, die dann in eine entsprechende Hülle auf die Außenseite der Verpackung 8 aufgebracht werden.

Die Verpackungen werden anschließend vom Herstellerzentrum 1 direkt zu den Verteilerzentrum 2 in den jeweiligen Regionen gesandt, in denen die Frankiermaschinen 71 bzw. die Sicherheitsmodule 7 dann verkauft und benutzt werden sollen. Dort werden die Barcodes jeder ankommenden Verpackung 9 mit einem Scanner 10 gelesen, der an einen entsprechenden Rechner 11 mit angeschlossenem Drukker 12 angeschlossen ist. Für jede Seriennummer s und jeden Verifizier-Transport-Schlüssel vtk wird anschließend per Zufall ein Identifizierungscode ID gewählt, auch wenn der Endkunde des Produkts weder bereits bekannt noch bestimmt ist. Die Anzahl der Kundennummern muss dabei groß genug sein, so dass Kollisionen von Identifikationscodes äußerst selten sind und es praktisch ausgeschlossen ist, zu erraten, welcher Identifikationscode einem bestimmten Sicherheitsmodul zugewiesen werden wird. Bevorzugt ist deshalb die Benutzung von Identifikationscodes mit einer Länge zwischen 32 und 64 Bit vorgesehen.

Anschließend verknüpft das Verteilerzentrum 2 den neuen Identifikationscode ID mit der Seriennummer s und dem Verifizier-Transport-Schlüssel vtk auf der Verpackung, indem der Identifizierungscode ID auf ein neues Label 13 gedruckt wird, welches über das erste Label 9 auf der Verpackung 8 geklebt wird, so dass der Barcode des ersten Labels 9 nicht mehr gelesen werden kann. Dazu kann das erste Label 9 auch entfernt werden, bevor das Label 13 aufgeklebt wird. Wenn das Label oder der Barcode auf Begleitpapieren angebracht ist, wird das neue Label 13 an dieser Stelle angebracht. Bevorzugt ist der Identifikationscode ID in normal lesbarer Form auf dem Label 13 aufgebracht, wobei das genaue Format die Eigenschaften der Eingabemittel der mit dem Sicherheitsmodul auszustattenden Frankiermaschine berücksichtigen sollte. Wenn beispielsweise die Eingabemittel ein Ziffernfeld aufweisen, dann kann der Identifikationscode ID auch in Dezimalzahlen gedruckt werden. Wenn jedoch die Eingabemittel nur eine Anzahl von speziellen, beispielsweise farblich unterschiedlichen Tasten aufweisen, dann sollte auch der Identifkationscode in entsprechender Weise codiert sein. Ausserdem wird vom Verteilerzentrum 2 ein Eingangszertikat c2 aus der Seriennummer s, dem Verifizier-Transport-Schlüssel vtk und dem Identifikationscode ID mit Hilfe des privaten Verteiler-Schlüssels sk₂ mittels eines Signieralgorithmus cert erzeugt (Schritt 28). Dieses wird schließlich zusammen mit dem Identifikationscode ID in der zentralen Datenbank 4 gespeichert und dort den bereits gespeicherten Daten des Sicherheitsmoduls 7 zugeordnet (Schritt 29).

Konzeptionell ist die zentrale Datenbank ein großes verteiltes Verzeichnis, das öffentliche Verifizier-Schlüssel von Sicherheitsmodulen für Frankiermaschinen in allen Ländern zentral verwaltet. Der Zugriff auf diese globale Datenbank 4 ist streng begrenzt, wobei Lese- und Schreib-Zugriffe auf die Service-Center 5, 6 und die Verteilerzentren 2 beschränkt sind. Die Verteilerzentren 2 und die Service-Center jeder Region haben dabei nur auf die Schlüssel Zugriff, die die in ihrer Region betriebenen Sicherheitsmodule betreffen.

Alle derartig verarbeiteten Verpackungen 8 mit Sicherheitsmodulen werden anschließend von den Verteilerzentren 2 direkt vermarktet oder über Einzelhändler vertrieben. Im allgemeinen wissen die Verteilerzentren 2 nicht, wer schließlich der Endkunde 3 ist, welches Produkt er erhält und wann er es erhält.

Nachdem ein Kunde 3 eine Verpackung 18 erhalten und das Sicherheitsmodul 7 entnommen hat, wird er es in die Frankiermaschine 71 einbauen, sofern es nicht wie gezeigt bereits eingebaut ist, diese in Betrieb nehmen und an das Telefonnetz anschließen. Die Frankiermaschine wird dann mit einem regionalen Service-Center 5 seiner Region verbunden, um dort registriert zu werden. Dazu wird zunächst von dem Sicherheitsmodul 7 ein Verifizierungscode sig aus dem in dem Sicherheitsmodul gespeicherten privaten Schlüssel stk und dem auf dem Label 13 enthaltenen Identifikationscode ID erzeugt (Schritt 30). Dieser Verifizierungscode sig wird dann zusammen mit dem Identifikationscode ID an das regionale Service-Center 5 übertragen, welches daraufhin in der zentralen Datenbank 4 nachsieht, ob der übertragene Identifikationscode ID von dem Verteiler 2 dieser Region erzeugt worden ist und ob ein gültiges Eingangszertifikat c₂ vorliegt (Schritte 31, 32). Sofern dies der Fall ist, erhält das regionale Service-Center 5 von der zentralen Datenbank 4 den Verifizier-Schlüssel vtk zurück (Schritt 33), der dann für die Verifizierung des Sicherheitsmoduls mittels des Verifizieralgorithmus ver anhand des erzeugten Verifizierungscode sig und des Identifikationscodes ID benutzt wird (Schritt 34).

Wenn dieser Test erfolgreich ist, ist das Sicherheitsmodul und die zugehörige Frankiermaschine registriert und für die Benutzung freigegeben, wonach die länderspezifische Software, Initialisierung und Authorisierung heruntergeladen werden können. Danach ist das Sicherheitsmodul als postalische Sicherheitseinrichtung (PSD = Postal Security Device) anerkannt, so dass die Frankiermaschine in Betrieb gehen, Gebühreneinheiten herunterladen und Frankierungen erzeugen kann. Wie unmittelbar aus der oberen Erläuterung ersichtlich ist, ist es bei der Erfindung nicht erforderlich, dass die Verpackung des Sicherheitsmoduls auf dem Weg zum Hersteller bis zum Endbenutzer geöffnet werden muss. Es können demnach Siegel an der Verpackung angebracht werden, so dass beim Benutzer ein unbefugtes Öffnen der Verpackung während des Transports leicht festgestellt werden kann. Durch die Verwendung der beschriebenen Zertifikate und der beschriebenen Labels wird ausserdem ein weitreichender Schutz vor Manipulationen mit Fälschungsabsicht erzielt. Nur wenn die Verifizierung und Registrierung am Ende des beschriebenen Verfahrens erfolgreich verläuft, kann das Sicherheitsmodul auch in Betrieb genommen werden.

Grundsätzlich muss ein Distributionssystem einer Reihe von Sicherheitsanforderungen genügen und Schutz vor unterschiedlichen Manipulationen bieten. Diese sollen nachfolgend kurz dargestellt werden:
1. Ein Betrüger könnte den privaten Transportschlüssel stk eines Sicherheitsmoduls kompromittieren und sich mittels eines PC an einem regionalen Service-Center in gleicher Weise wie ein Sicherheitsmodul anmelden. Nachdem er sich dann angemeldet, initialisiert und autorisiert hat, könnte er ein geeignetes Schlüsselpaar unter Kontrolle haben, um Frankierungen in beliebiger Zahl und Höhe zu erzeugen. Die Kompromittierung könnte dadurch erfolgen, dass beim Herstellungsprozess der private Transportschlüssel gestohlen wird, dass öffentliche Transportschlüssel bei der Übertragung über ein Netzwerk abgehört werden oder dass die mechanischen Schutzvorrichtungen eines Sicherheitsmoduls aufgebrochen werden. Ausserdem könnte ein solcher Betrüger auch direkt Sicherheitsmodule beim Hersteller stehlen.
2. Ein Betrüger könnte auch seine eigenen Transportschlüssel erzeugen und in das System durch Ankopplung an einen Hersteller-Service 6 oder ein regionales Service-Center 5 einschleusen. Auch der Transport von Verifizier-Schlüsseln neuer Sicherheitsmodule könnte von einem Betrüger unterbrochen werden. In diesem Falle würde das System keinen Unterschied zwischen der Anzahl der hergestellten Sicherheitsmodule und der Anzahl der Transportschlüssel registrieren. Da der Betrüger dann einen privaten Transportschlüssel kennt, der mit einem öffentlichen Transportschlüssel zusammenpasst, ist der Betrüger ebenso mächtig wie jemand, der einen privaten Transportschlüssel kompromittiert.
3. Ein Betrüger könnte auch ein fertiggestelltes Sicherheitsmodul, das mit einem Transportschlüssel ausgestattet ist, entwenden, bevor es zum Kunden geliefert wird. Dieses könnte er dann dazu benutzten, um in einem bestimmten Land Frankierungen zu erzeugen.
4. Schließlich könnte ein Betrüger auch seine eigenen Sicherheitsmodule herstellen und in die Vertriebskette einschleusen. Dabei müsste der Betrüger allerdings öffentliche Transportschlüssel erfolgreich in das System einschleusen, da ansonsten seine Sicherheitsmodule nicht akzeptiert werden.

Das erfindungsgemäße Verfahren und das erfindungsgemäße Distributionssystem kann allen beschriebenen Missbräuchen standhalten, ausser das Sicherheitsmodul wird beim Kunden gestohlen und die mechanischen Sicherheitsvorrichtungen werden aufgebrochen oder der öffentliche Transportschlüssel fällt dem Betrüger dabei in die Hände. Bei der erfindungsgemäßen Lösung muss einem Betrüger nicht nur ein registriertes Schlüsselpaar von Transportschlüsseln, sondern auch ein zugehöriger Identifikationscode in die Hände fällen. Wenn ein Betrüger nur das registrierte Transportschlüsselpaar und möglicherweise ein Sicherheitsmodul findet, ist es immer noch erforderlich, dass er dafür einen Identifikationscode beim Verteiler erzeugen lassen muss. Andernfalls wird sonst kein Identifikationscode in die zentrale Datenbank eingetragen und eine Registrierung oder Benutzung wird fehlschlagen. Nachdem das Verteilerzentrum einen Identifikationscode erzeugt und in der zentralen Datenbank gespeichert hat, könnte ein Betrüger auch versuchen, diesen aus der zentralen Datenbank auszulesen oder das Sicherheitsmodul auf dem Transportweg zum Benutzer abzufangen, um den Identifikationscode zu erhalten. Dabei ist anzumerken, dass nicht jedermann eine Verpackung mit einem Sicherheitsmodul und einem Label mit Identifikationscode bestellen kann.

Das beschriebene erfindungsgemäße Distributionssystem umfasst eine verteilte Datenbank mit höchster Sicherheitsstufe, die in ausreichendem Maße gegen nichtautorisierten Zugriff geschützt werden muss. Dies ist dadurch gesichert, dass die Infrastruktur ein geschlossenes System ist ohne Zugriffsmöglichkeit über das Internet.

Eine Verpackung mit einem Label auf dem Vertriebswege abzufangen wird allgemein als ausreichend schwierig angesehen. Die Anzahl der Versendungen von Sicherheitsmodulen ist relativ gering und es ist auch nicht möglich, ohne Barcodescanner einen öffentlichen Transportschlüssel von einem Label zu lesen. Noch schwieriger ist es dann, wenn das Label mit dem Identifikationscode über das erste Label geklebt ist.

Der schwerwiegendste Betrugsversuch liegt vermutlich darin, eine große Anzahl von privaten Transportschlüsseln beim Hersteller zu kompromittieren und deren öffentliche Transportschlüssel mit derselben Anzahl von Verpackungen zu vergleichen, die in Ladenregalen liegen, um wenigstens eine einzige Übereinstimmung zu finden. Diese Betrugsmethode funktioniert nur dann, wenn der Betrüger irgendwie erkennen kann, welche Verpackungen in den Ladenregalen mit welchen von dem Hersteller kommenden Verpackungen übereinstimmen. Dies könnte dadurch erfolgen, dass ein Betrüger beim Verteilerzentrum den öffentlichen auf dem ersten Label gespeicherten Transportschlüssel in irgendeiner Weise ausliest, bevor das zweite Label darüber geklebt wird. Eine andere Möglichkeit wäre die heimliche Markierung von Verpackungen beim Hersteller, um dieselben Verpackungen später wiedererkennen zu können.

All die beschriebenen Missbrauchsmöglichkeiten werden jedoch bei dem erfindungsgemäßen Distributionssystem und Verfahren unterbunden bzw. weitgehend vermieden, so dass die vorgesehenen Sicherheitsmaßnahmen nur unter sehr großem Aufwand umgangen werden können.

Eine zweite Ausführungsform des erfindungsgemäßen Distributionssystems und des erfindungsgemäßen Verfahrens soll anhand der Figuren 3 und 4 erläuert werden. Anders als bei dem Distributionssystem gemäß Fig. 1 werden hier nicht Schlüsselbpaare mit einem privaten und einem öffentlichen Schlüssel, sondern es wird nur jeweils ein symmetrischer Schlüssel eingesetzt. Zunächst erzeugt der Hersteller-Server 6 einen privaten Schlüssel k₁, der mit dem regionalen Service-Center 5 vereinbart wird (Schritt 40). Ebenso generiert das Verteilerzentrum 2 einen eigenen privaten Schlüssel k₂ und das Sicherheitsmodul 7 einen Transportschlüssel tk (Schritte 41, 42). Nachdem das Sicherheitsmodul 7 den Transportschlüssel tk an den Hersteller-Server 6 übertragen hat (Schritt 43), verschlüsselt dieser den Transportschlüssel tk mit Hilfe seines privaten Schlüssels k₁ mittels eines Verschlüsselungsalgorithmus enc und sendet das Zertifikat c₁ an das Sicherheitsmodul 7 zurück (Schritte 44, 45). Das Sicherheitsmodul 7 speichert das Zertifikat c₁, erstellt aus dem Transportschlüssel tk einen Hash-Wert h und druckt diesen auf das Label 9, welches dann an der Verpackung 8 des Sicherheitsmoduls 7 angebracht wird (Schritt 46). Dieser Hash-Wert h wird schließlich über den Hersteller-Server 6 auch in die zentrale Datenbank 4 eingetragen (Schritt 47).

Bei dem Verteilerzentrum 2 wird der Hash-Wert h von dem Label 9 mittels des Scanners 10 gelesen, ein Identifikationscode ID erzeugt und auf das zweite Label 13 gedruckt, welches dann über dem Label 9 auf der Verpackung 8 angebracht wird (Schritt 48). Der Identifikationscode ID wird ebenfalls in der zentralen Datenbank 4 gespeichert und dort den Hash-Wert h zugeordnet (Schritt 49).

Am Benutzerort 3 wird vom Sicherheitsmodul 7 nach dessen Eintreffen mittels eines Authentisierungsalgorithmus aus dem Transportschlüssel tk, der in dem Sicherheitsmodul gespeichert ist, und dem Identifikationscode ID des Labels 13 ein Verifizierungscode m, oft auch als MAC (Message Authentication Code) bezeichnet, erzeugt (Schritt 50). Dieser wird zusammen mit dem Identifizierungscode ID und dem Zertifikat c₁ an das regionale Service-Center 5 übertragen (Schritt 51). Dort wird das Zertifikat c₁ mit Hilfe des privaten Schlüssels k₁ mittels eines Entschlüsselungsalgorithmus dec entschlüsselt, woraus sich der Transportschlüssel tk ergibt, aus dem dann anschließend ein Hash-Wert h berechnet wird (Schritt 52). Danach prüft das regionale Service-Center 5, ob der Identifizierungscode ID und der Hash-Wert h in der zentralen Datenbank 4 enthalten sind (Schritt 53). Sofern dies der Fall ist, erfolgt schließlich die Verifizierung mittels des Verifizieralgorithmus ver mit Hilfe des Transportschlüssels tk, des Identifizierungscodes ID und des Verifizierungscodes m (Schritt 54). Bei erfolgreicher Verifizierung kann dann die Registrierung erfolgen, wonach das Sicherheitsmodul bestimmungsgemäß benutzt werden kann.

## Patentansprüche

1. Verfahren zur sicheren Distribution von Sicherheitsmodulen (7), insbesondere für Frankiermaschinen, von einem Herstellerort (1) über einen Verteilerort (2) zu einem Benutzerort (3) mit den Schritten:
a) Erzeugung und Speicherung eines elektronischen Schlüsselpaares enthaltend einen öffentlichen elektronischen Schlüssel (vtk) und einen privaten elektronischen Schlüssel (stk) in dem Sicherheitsmodul (7) am Herstellerort (1),
b) Speicherung des öffentlichen elektronischen Schlüssels (vtk) in einer zentralen Datenbank (4),
c) Erzeugung einer Schlüssel-Markierung (9) am Herstellerort (1), die den öffentlichen elektronischen Schlüssel (vtk) enthält, und Versendung der Schlüssel-Markierung (9) zusammen mit dem Sicherheitsmodul (7) in von außen lesbarer Form zum Verteilerort,
d) Erzeugung eines dem öffentlichen elektronischen Schlüssel (vtk) zugeordneten Identifizierungscodes (ID), Speicherung des am Verteilerort (2) erzeugten Identifizierungscodes (ID) in der entfernten zentralen Datenbank (4), Erzeugung einer ID-Markierung (13) am Verteilerort (2), die den Identifizierungscode enthält, und Versendung der ID-Markierung (13) zusammen mit dem Sicherheitsmodul (7) in von außen lesbarer Form am Verteilerort (2), wobei die Schlüssel-Markierung (9) am Verteilerort (2) unlesbar gemacht oder entfernt wird,
e) Erzeugung eines Verifizierungscodes (sig; m) aus dem Identifizierungscode (ID) und dem in dem Sicherheitsmodul gespeicherten privaten elektronischen Schlüssel (stk) durch das Sicherheitsmodul (7) am Benutzerort (3),
f) Verifizierung der Zusammengehörigkeit von Verifizierungscode (sig; m), Identifizierungscode (ID) und aus der zentralen Datenbank (4) ausgelesenem, dem Identifizierungscode (ID) zugehörigen öffentlichen elektronischen Schlüssel (vtk) durch ein Service-Center (5) und
g) Registrierung des Sicherheitsmoduls (7) bei erfolgreicher Verifizierung durch den Servicecenter (5).

2. Verfahren nach Anspruch 1,
**dadurch gekennzeichnet, dass** das elektronische Schlüsselpaar (vtk, stk) mittels eines digitalen Signaturalgorithmus erzeugt wird.

3. Verfahren nach Anspruch 2,
**dadurch gekennzeichnet, dass** nur der öffentliche Schlüssel (vtk) in der zentralen Datenbank (4) gespeichert und mit dem Sicherheitsmodul von außen lesbar versendet wird und dass der private Schlüssel (stk) ausschließlich im Sicherheitsmodul gespeichert ist und nur zur Erzeugung des Verifizierungscodes verwendet wird.

4. Verfahren nach Anspruch 2 oder 3,
**dadurch gekennzeichnet, dass** zur Erzeugung von Zertifikaten das elektronische Schlüsselpaar aus dem privaten und dem öffentlichen Schlüssel verwendet wird.

5. Verfahren zur sicheren Distribution von Sicherheitsmodulen (7), insbesondere für Frankiermaschinen, von einem Herstellerort (1) über einen Verteilerort (2) zu einem Benutzerort (3) mit den Schritten:
a) Erzeugung und Speicherung eines symmetrischen elektronischen Schlüssels (tk) in dem Sicherheitsmodul (7) am Herstellerort (1),
b) Speicherung des symmetrischen elektronischen Schlüssels (tk) in einer zentralen Datenbank (4),
c) Erzeugung einer Schlüssel-Markierung (9) am Herstellerort (1), die einen aus dem symmetrischen elektronischen Schlüssel (tk) erstellten Hash-Wert (h) enthält, und Versendung der Schlüssel-Markierung (9) zusammen mit dem Sicherheitsmodul (7) in von außen lesbarer Form zum Verteilerort,
d) Erzeugung eines dem Hash-Wert (h) des symmetrischen elektronischen Schlüssels (tk) zugeordneten Identifizierungscodes (ID), Speicherung des am Verteilerort (2) erzeugten ldentifizierungscodes (ID) in der entfernten zentralen Datenbank (4), Erzeugung einer ID-Markierung (13) am Verteilerort (2), die den ldentifizierungscode enthält, und Versendung der ID-Markierung (13) zusammen mit dem Sicherheitsmodul (7) in von außen lesbarer Form am Verteilerort (2), wobei die Schlüssel-Markierung (9) am Verteilerort (2) unlesbar gemacht oder entfernt wird,
e) Erzeugung eines Verifizierungscodes (sig; m) aus dem ldentifizierungscode (ID) und dem in dem Sicherheitsmodul gespeicherten symmetrischen elektronischen Schlüssel (tk) durch das Sicherheitsmodul (7) am Benutzerort (3),
f) Verifizierung der Zusammengehörigkeit von Verifizierungscode (sig; m), Identifizierungscode (ID) und aus der zentralen Datenbank (4) ausgelesenem, dem Identifizierungscode (ID) zugehörigen symmetrischen elektronischen Schlüssel (tk) durch ein Service-Center (5) und
g) Registrierung des Sicherheitsmoduls (7) bei erfolgreicher Verifizierung durch den Servicecenter (5).

6. Verfahren nach Anspruch 5,
**dadurch gekennzeichnet, dass** der Hash-Wert (h) aus dem symmetrischen elektronischen Schlüssel (tk) mittels eines Authentisierungsalgorithmus erzeugt wird.

7. Verfahren nach einem der vorhergehenden Ansprüche,
**dadurch gekennzeichnet, dass** zur Versendung mit dem Sicherheitsmodul (7) die Schlüssel-Markierung (9) und/oder die ID-Markierung (13) an dem Sicherheitsmodul (7), an ein Gerät (71) mit eingebautem Sicherheitsmodul oder an eine Transportverpackung (8) des Sicherheitsmoduls oder des Geräts angebracht sind.

8. Verfahren nach Anspruch 7,
**dadurch gekennzeichnet, dass** die Schlüssel-Markierung (9) und/oder die ID-Markierung (13) maschinenlesbar angebracht sind, insbesondere als Barcode oder als Datenträger, insbesondere Chipkarte, Magnetstreifenkarte oder ID-Tag.

9. Verfahren nach einem der vorhergehenden Ansprüche,
**dadurch gekennzeichnet, dass** zur Erzeugung des Verifizierungscodes der Identifizierungscode in das Sicherheitsmodul eingegeben wird.

10. Verfahren nach einem der vorhergehenden Ansprüche,
**dadurch gekennzeichnet, dass** ein Herstellerzentrum (1) am Herstellerort zur vollständigen oder teilweisen Fertigung der Sicherheitsmodule ausgestaltet ist, dass ein Verteilerzentrum (2) am Verteilerort zur Distribution der verpackten und von außen mit dem Identifizierungscode versehenen Sicherheitsmodule ausgestaltet ist und dass der Servicecenter (5) zur Versorgung der Sicherheitsmodule bei dem Benutzer mit Gebühreneinheiten ausgestaltet ist.

11. Verfahren nach einem der vorhergehenden Ansprüche,
**dadurch gekennzeichnet, dass** der öffentliche bzw. symmetrische elektronische Schlüssel und der Identifizierungscode statt in der zentralen Datenbank (4) gespeichert zu werden, über ein Netzwerk, in dem Sicherheitsmodul gespeichert oder auf sonstigem Weg für die Verifizierung des Sicherheitsmoduls übermittelt wird.

12. Verfahren nach einem der vorhergehenden Ansprüche,
**dadurch gekennzeichnet, dass** die Daten der zentralen Datenbank (4) verschlüsselt sind und dass das Herstellerzentrum (1) und ein zur Registrierung des Sicherheitsmoduls vorgesehenes Servicecenter (5) einen Schlüssel zum Zugriff auf die Datenbank (4) besitzen.

13. Verfahren nach einem der vorhergehenden Ansprüche,
**dadurch gekennzeichnet, dass** die Versendung des Sicherheitsmoduls von dem Herstellerort zum Verteilerort und vom Verteilerort zum Benutzerort in einer verschlossen bleibenden Versandverpackung erfolgt.

14. Distributionssystem zur sicheren Distribution von Sicherheitsmodulen, insbesondere für Frankiermaschinen, mit:
a) einem Herstellerzentrum (1) zur Erzeugung und Speicherung eines elektronischen Schlüsselpaares enthaltend einen öffentlichen elektronischen Schlüssel (vtk) und einen privaten elektronischen Schlüssel (stk) in dem Sicherheitsmodul (7), zur Speicherung des öffentlichen elektronischen Schlüssels (vtk) in einer zentralen Datenbank (4), zur Erzeugung einer Schlüssel-Markierung (9), die den öffentlichen elektronischen Schlüssel (vtk) enthält, und zur Versendung der Schlüssel-Markierung (9) zusammen mit dem Sicherheitsmodul (7) in von außen lesbarer Form,
b) einem Verteilerzentrum (2) zum Empfang des Sicherheitsmodul (7) vom Hersteller (1), zur Erzeugung eines dem öffentlichen elektronischen Schlüssel (vtk) zugeordneten Identifizierungscodes (ID), zur Speicherung des am Verteilerort erzeugten Identifizierungscodes (ID) in der entfernten zentralen Datenbank (4), zur Erzeugung einer ID-Markierung (13), die den Identifizierungscode (ID) enthält, und zur Versendung der ID-Markierung (13) zusammen mit dem Sicherheitsmodul (7) in von außen lesbarer Form, wobei die Schlüssel-Markierung (9) unlesbar gemacht oder entfernt wird,
c) einem Benutzergerät (3), das nach dem Empfang des Sicherheitsmoduls (7) in Betrieb genommen wird, mit dem Sicherheitsmodul (7) zur Erzeugung eines Verifizierungscodes (sig; m) aus dem Identifizierungscode (ID) und dem in dem Sicherheitsmodul gespeicherten privaten elektronischen Schlüssel (stk) und
d) einem Servicecenter (5) zur Verifizierung der Zusammengehörigkeit von Verifizierungscode (sig; m), Identifizierungscode (ID) und aus der zentralen Datenbank (4) ausgelesenem, dem Identifizierungscode (ID) zugehörigen öffentlichen elektronischen Schlüssel (vtk) und zur Registrierung des Sicherheitsmoduls (7) bei erfolgreicher Verifizierung.

15. Distributionssystem nach Anspruch 14,
**dadurch gekennzeichnet, dass** das Verteilerzentrum (2) den Servicecenter (5) umfasst und dass das Verteilerzentrum (2) und/oder der Servicecenter (5) von einem regionalen Betreiber betrieben werden.

16. Distributionssystem zur sicheren Distribution von Sicherheitsmodulen, insbesondere für Frankiermaschinen, mit:
a) einem Herstellerzentrum (1) zur Erzeugung und Speicherung eines symmetrischen elektronischen Schlüssels (tk) in dem Sicherheitsmodul (7), zur Speicherung des symmetrischen elektronischen Schlüssels (tk) in einer zentralen Datenbank (4), zur Erzeugung einer Schlüssel-Markierung (9), die einen aus dem symmetrischen elektronischen Schlüssel (tk) erstellten Hash-Wert (h) enthält, und zur Versendung der Schlüssel-Markierung (9) zusammen mit dem Sicherheitsmodul (7) in von außen lesbarer Form,
b) einem Verteilerzentrum (2) zum Empfang des Sicherheitsmodul (7) vom Hersteller (1), zur Erzeugung eines dem Hash-Wert (h) des symmetrischen elektronischen Schlüssel (tk) zugeordneten Identifizierungscodes (ID), zur Speicherung des am Verteilerort erzeugten Identifizierungscodes (ID) in der entfernten zentralen Datenbank (4), zur Erzeugung einer ID-Markierung (13), die den Identifizierungscode (ID) enthält, und zur Versendung der ID-Markierung (13) zusammen mit dem Sicherheitsmodul (7) in von außen lesbarer Form, wobei die Schlüssel-Markierung (9) unlesbar gemacht oder entfernt wird,
c) einem Benutzergerät (3), das nach dem Empfang des Sicherheitsmoduls (7) in Betrieb genommen wird, mit dem Sicherheitsmodul (7) zur Erzeugung eines Verifizierungscodes (sig; m) aus dem Identifizierungscode (ID) und dem in dem Sicherheitsmodul gespeicherten symmetrischen elektronischen Schlüssel (tk), und
d) einem Servicecenter (5) zur Verifizierung der Zusammengehörigkeit von Verifizierungscode (sig; m), Identifizierungscode (ID) und aus der zentralen Datenbank (4) ausgelesenem, dem Identifizierungscode (ID) zugehörigen symmetrischen elektronischen Schlüssel (tk) und zur Registrierung des Sicherheitsmoduls (7) bei erfolgreicher Verifizierung.

17. Distributionssystem nach Anspruch 16,
**dadurch gekennzeichnet, dass** das Verteilerzentrum (2) den Servicecenter (5) umfasst und dass das Verteilerzentrum (2) und/oder der Servicecenter (5) von einem regionalen Betreiber betrieben werden.

18. Servicecenter (5) eines Distributionssystems zur sicheren Distribution von Sicherheitsmodulen, insbesondere für Frankiermaschinen, nach Anspruch 14 oder 15 zur Verifizierung und Registrierung eines Sicherheitsmoduls (7), wobei der Servicecenter (5) umfasst:
- Empfangsmittel zum Empfang eines Verifizierungscodes (sig) und eines Identifizierungscodes (ID), wobei das Sicherheitsmodul (7) den Verifizierungscode (sig) aus einem in dem Sicherheitsmodul (7) gespeicherten privaten elektronischen Schlüssel (stk) und dem Identifizierungscode (ID) erzeugt hat, wobei ein Verteilerzentrum (2) den Identifizierungscode (ID) dem Sicherheitsmodul (7) zugeordnet und einer zentralen Datenbank (4) übermittelt hat,
- Abgleichmittel zur Überprüfung der Gültigkeit des Identifizierungscodes (ID) durch Abgleich mit der Datenbank (4),
- Verifizierungsmittel zur Verifizierung des Sicherheitsmoduls (7) unter Verwendung eines dem Sicherheitsmodul (7) zugeordneten, der Datenbank (4) entnommenen öffentlichen elektronischen Verifizier-Schlüssels (vtk), des Verifizierungscodes (sig) und des Identifizierungscodes (ID) und
- Registrierungsmittel zur Registrierung des Sicherheitsmoduls (7) nach erfolgreicher Verifizierung.

19. Servicecenter (5) eines Distributionssystems zur sicheren Distribution von Sicherheitsmodulen, insbesondere für Frankiermaschinen, nach Anspruch 16 oder 17 zur Verifizierung und Registrierung eines Sicherheitsmoduls (7), wobei der Servicecenter (5) umfasst:
- Empfangsmittel zum Empfang eines Verifizierungscodes (m), eines Identifizierungscodes (ID) und eines Hersteller-Zertifikats (c₁), wobei das Sicherheitsmodul. (7) den Verifizierungscode (m) aus einem in dem Sicherheitsmodul (7) gespeicherten symmetrischen elektronischen Schlüssel (tk) und dem Identifizierungscode (ID) erzeugt hat, wobei ein Verteilerzentrum (2) den Identifizierungscode (ID) dem Sicherheitsmodul (7) zugeordnet, und wobei ein Herstellerzentrum (1) das Hersteller-Zertifikat (c₁) mit Hilfe eines Zertifikat-Schlüssel (k₁) aus dem symmetrischen elektronischen Schlüssel (tk) erzeugt hat,
- Entschlüsselungsmittel zur Entschlüsselung des symmetrischen elektronischen Schlüssel (tk) aus dem Hersteller-Zertifikat (c₁),
- Hash-Mittel zur Bestimmung eines Hash-Wertes (h) aus dem symmetrischen elektronischen Schlüssel (tk),
- Abgleichmittel zur Überprüfung der Gültigkeit des Identifizierungscodes (ID) und des Hash-Wertes (h) durch Abgleich mit einer zentralen Datenbank (4), wobei das Hersteller-Zentrum einen dort berechneten Hash-Wert (h) an die Datenbank (4) und ein Verteilerzentrum (2) den Identifizierungscode (ID) an die Datenbank (4) übermittelt hat,
- Verifizierungsmittel zur Verifizierung des Sicherheitsmoduls (7) unter Verwendung des symmetrischen elektronischen Schlüssels (tk), des Verifizierungscodes (m) und des Identifizierungscodes (ID) und
- Registrierungsmittel zur Registrierung des Sicherheitsmoduls (7) nach erfolgreicher Verifizierung.

## Claims

1. Method of secure distribution of security modules (7), particularly for franking machines, from a manufacturer's location (1) via a distributor's location (2) to a user's location (3), with the following steps:
a) generating and storing an electronic key pair including a public electronic key (vtk) and a private electronic key (stk) in the security module (7) at the manufacturer's location (1),
b) storing the public electronic key (vtk) in a central database (4),
c) generating a key marking (9), which includes the public electronic key (vtk), at the manufacturer's location (1), and dispatching the key marking (9), together with the security module (7), in externally readable form to the distributor's location,
d) generating an identification code (ID) which is assigned to the public electronic key (vtk), storing the identification code (ID), which is generated at the distributor's location (2), in the remote central database (4), generating an ID marking (13), which contains the identification code, at the distributor's location (2), and dispatching the ID marking (13), together with the security module (7), in externally readable form to the distributor's location (2), the key marking (9) being made unreadable or removed at the distributor's location (2),
e) generating a verification code (sig; m), from the identification code (ID) and the private electronic key (stk) which is stored in the security module, by the security module (7) at the user's location (3),
f) verifying that the verification code (sig; m), identification code (ID) and public electronic key (vtk), which is read out of the central database (4) and belongs to the identification code (ID), belong together, by a service centre (5), and
g) registering the security module (7) in the case of successful verification by the service centre (5).

2. Method according to Claim 1,
**characterized in that** the electronic key pair (vtk, stk) is generated by means of a digital signature algorithm.

3. Method according to Claim 2,
**characterized in that** only the public key (vtk) is stored in the central database (4), and is dispatched with the security module in externally readable form, and that the private key (stk) is stored exclusively in the security module and used only to generate the verification code.

4. Method according to Claim 2 or 3,
**characterized in that** to generate certificates, the electronic key pair of the private and public keys is used.

5. Method of secure distribution of security modules (7), particularly for franking machines, from a manufacturer's location (1) via a distributor's location (2) to a user's location (3), with the following steps:
a) generating and storing a symmetrical electronic key (tk) in the security module (7) at the manufacturer's location (1),
b) storing the symmetrical electronic key (tk) in a central database (4),
c) generating a key marking (9), which includes a hash value (h) which is created from the symmetrical electronic key (tk), at the manufacturer's location (1), and dispatching the key marking (9), together with the security module (7), in externally readable form to the distributor's location,
d) generating an identification code (ID) which is assigned to the hash value (h) of the symmetrical electronic key (tk), storing the identification code (ID), which is generated at the distributor's location (2), in the remote central database (4), generating an ID marking (13), which contains the identification code, at the distributor's location (2), and dispatching the ID marking (13), together with the security module (7), in externally readable form to the distributor's location (2), the key marking (9) being made unreadable or removed at the distributor's location (2),
e) generating a verification code (sig; m), from the identification code (ID) and the symmetrical electronic key (tk) which is stored in the security module, by the security module (7) at the user's location (3),
f) verifying that the verification code (sig; m), identification code (ID) and symmetrical electronic key (tk), which is read out of the central database (4) and belongs to the identification code (ID), belong together, by a service centre (5), and
g) registering the security module (7) in the case of successful verification by the service centre (5).

6. Method according to Claim 5,
**characterized in that** the hash value (h) is generated from the symmetrical electronic key (tk) by means of an authentication algorithm.

7. Method according to one of the preceding claims,
**characterized in that** for dispatch with the security module (7), the key marking (9) and/or the ID marking (13) are attached to the security module (7), to a device (71) with a built-in security module, or to transport packaging (8) of the security module or device.

8. Method according to Claim 7,
**characterized in that** the key marking (9) and/or the ID marking (13) are attached in machine-readable form, in particular as a barcode or data medium, in particular a chip card, magnetic stripe card or ID tag.

9. Method according to one of the preceding claims,
**characterized in that** to generate the verification code, the identification code is entered into the security module.

10. Method according to one of the preceding claims,
**characterized in that** a manufacturer's centre (1) at the manufacturer's location is in a form for full or partial manufacture of the security modules, that a distributor's centre (2) at the distributor's location is in a form for distribution of the security modules, which are packaged and provided externally with the identification code, and that the service centre (5) is in a form to supply the security modules to the user's premises with charge units.

11. Method according to one of the preceding claims,
**characterized in that** the public or symmetrical electronic key and the identification code, instead of being stored in the central database (4), are transmitted via a network, stored in the security module or transmitted otherwise for verification of the security module.

12. Method according to one of the preceding claims,
**characterized in that** the data of the central database (4) is encrypted, and that the manufacturer's centre (1) and a service centre (5) which is provided for registration of the security module possess a key for access to the database (4).

13. Method according to one of the preceding claims,
**characterized in that** the security module is dispatched from the manufacturer's location to the distributor's location and from the distributor's location to the user's location in a dispatch package which remains sealed.

14. Distribution system for secure distribution of security modules, particularly for franking machines, with:
a) a manufacturer's centre (1) for generating and storing an electronic key pair including a public electronic key (vtk) and a private electronic key (stk) in the security module (7), for storing the public electronic key (vtk) in a central database (4), for generating a key marking (9), which includes the public electronic key (vtk), and for dispatching the key marking (9), together with the security module (7), in externally readable form,
b) a distributor's centre (2) for receiving the security module (7) from the manufacturer (1), for generating an identification code (ID) which is assigned to the public electronic key (vtk), for storing the identification code (ID), which is generated at the distributor's location, in the remote central database (4), for generating an ID marking (13), which contains the identification code (ID), and for dispatching the ID marking (13), together with the security module (7), in externally readable form, the key marking (9) being made unreadable or removed,
c) a user's device (3), which is put into operation after the security module (7) is received, with the security module (7), for generating a verification code (sig; m) from the identification code (ID) and the private electronic key (stk) which is stored in the security module, and
d) a service centre (5) for verifying that the verification code (sig; m), identification code (ID) and public electronic key (vtk), which is read out of the central database (4) and belongs to the identification code (ID), belong together, and for registering the security module (7) in the case of successful verification.

15. Distribution system according to Claim 14,
**characterized in that** the distributor's centre (2) includes the service centre (5), and that the distributor's centre (2) and/or the service centre (5) are operated by a regional operator.

16. Distribution system for secure distribution of security modules, particularly for franking machines, with:
a) a manufacturer's centre (1) for generating and storing a symmetrical electronic key (tk) in the security module (7), for storing the symmetrical electronic key (tk) in a central database (4), for generating a key marking (9), which includes a hash value (h) which is created from the symmetrical electronic key (tk), and for dispatching the key marking (9), together with the security module (7), in externally readable form,
b) a distributor's centre (2) for receiving the security module (7) from the manufacturer (1), for generating an identification code (ID) which is assigned to the hash value (h) of the symmetrical electronic key (tk), for storing the identification code (ID), which is generated at the distributor's location, in the remote central database (4), for generating an ID marking (13), which contains the identification code (ID), and for dispatching the ID marking (13), together with the security module (7), in externally readable form, the key marking (9) being made unreadable or removed,
c) a user's device (3), which is put into operation after the security module (7) is received, with the security module (7), for generating a verification code (sig; m) from the identification code (ID) and the symmetrical electronic key (tk) which is stored in the security module,
d) a service centre (5), for verifying that the verification code (sig; m), identification code (ID) and symmetrical electronic key (tk), which is read out of the central database (4) and belongs to the identification code (ID), belong together, and for registering the security module (7) in the case of successful verification.

17. Distribution system according to Claim 16,
**characterized in that** the distributor's centre (2) includes the service centre (5), and that the distributor's centre (2) and/or the service centre (5) are operated by a regional operator.

18. Service centre (5) of a distribution system for secure distribution of security modules, particularly for franking machines, according to Claim 14 or 15, for verification and registration of a security module (7), the service centre (5) comprising:
- reception means for receiving a verification code (sig) and an identification code (ID), the security module (7) having generated the verification code (sig) from a private electronic key (stk), which is stored in the security module (7), and the identification code (ID), and a distributor's centre (2) having assigned the identification code (ID) to the security module (7) and transmitted it to a central database (4),
- matching means for checking the validity of the identification code (ID) by matching with the database (4),
- verification means for verifying the security module (7) using a public electronic verification key (vtk) (which is assigned to the security module (7) and taken from the database (4)), the verification code (sig) and the identification code (ID), and
- registration means for registering the security module (7) after successful verification.

19. Service centre (5) of a distribution system for secure distribution of security modules, particularly for franking machines, according to Claim 16 or 17, for verification and registration of a security module (7), the service centre (5) comprising:
- reception means for receiving a verification code (m), an identification code (ID) and a manufacturer's certificate (c₁), the security module (7) having generated the verification code (m) from a symmetrical electronic key (tk), which is stored in the security module (7), and the identification code (ID), a distributor's centre (2) having assigned the identification code (ID) to the security module (7), and a manufacturer's centre (1) having generated the manufacturer's certificate (c₁) from the symmetrical electronic key (tk) using a certificate key (k₁),
- decryption means for decrypting the symmetrical electronic key (tk) from the manufacturer's certificate (c₁),
- hash means for determining a hash value (h) from the symmetrical electronic key (tk),
- matching means for checking the validity of the identification code (ID) and hash value (h) by matching with a central database (4), the manufacturer's centre having transmitted a hash value (h) which was calculated there to the database (4), and a distributor's centre (2) having transmitted the identification code (ID) to the database (4),
- verification means for verifying the security module (7) using the symmetrical electronic verification key (tk), the verification code (m) and the identification code (ID), and
- registration means for registering the security module (7) after successful verification.

## Revendications

1. Procédé pour la distribution sécurisée de modules de sécurité (7), en particulier pour des machines à affranchir, depuis un lieu de fabrication (1) à un lieu d'utilisation (3), en passant par un lieu de distribution (2), comprenant les étapes suivantes :
a) génération et mémorisation d'une paire de clés électroniques, comprenant une clé électronique publique (vtk) et une clé électronique privée (stk) dans le module de sécurité (7) sur le lieu de fabrication (1),
b) mémorisation de la clé électronique publique (vtk) dans une base de données centrale (4),
c) génération d'une marque de clé (9) sur le lieu de fabrication (1), qui contient la clé électronique publique (vtk), et envoi de cette marque de clé (9), conjointement avec le module de sécurité (7), au lieu de distribution, sous une forme lisible de l'extérieur,
d) génération d'un code d'identification (ID) associé à la clé électronique publique (vtk), mémorisation du code d'identification (ID), généré sur le lieu de distribution (2), dans la base de données centrale (4) située à distance, génération d'une marque d'identification ID (13), comprenant le code d'identification, sur le lieu de distribution (2), et envoi de la marque ID (13), conjointement avec le module de sécurité (7), sur le lieu de distribution (2), sous une forme lisible de l'extérieur, la marque de clé (9) étant rendue illisible ou étant éliminée sur le lieu de distribution (2),
e) génération d'un code de vérification (sig; m) à partir du code d'identification (ID) et de la clé électronique privée (stk), stockée dans le module de mémoire, par le module de sécurité (7), sur le lieu d'utilisation (3),
f) vérification de l'association du code de vérification (sig; m), du code d'identification (ID) et de la clé électronique publique (vtk) associée au code d'identification (ID) et extraite de la base de données centrale (4), par un centre de service (5), et
g) enregistrement du module de sécurité (7) en cas de vérification concluante par le centre de service (5).

2. Procédé selon la revendication 1, **caractérisé par le fait que** la paire de clés électroniques (vtk, stk) est générée à l'aide d'un algorithme de signature numérique.

3. Procédé selon la revendication 2, **caractérisé par le fait que** seule la clé publique (vtk) est mémorisée dans la base de données centrale (4) et est envoyée avec le module de sécurité, de manière à pouvoir être lue de l'extérieur, et **par le fait que** la clé privée (stk) est mémorisée exclusivement dans le module de sécurité et n'est utilisée que pour générer le code de vérification.

4. Procédé selon la revendication 2 ou 3, **caractérisé par le fait que** pour générer des certificats, on utilise la paire de clés électroniques, constituée de la clé privée et de la clé publique.

5. Procédé pour la distribution sécurisée de modules de sécurité (7), en particulier pour des machines à affranchir, depuis un lieu de fabrication (1) à un lieu d'utilisation (3), en passant par un lieu de distribution (2), comprenant les étapes suivantes :
a) génération et mémorisation d'une clé électronique symétrique (tk) dans le module de sécurité (7) sur le lieu de fabrication (1),
b) mémorisation de la clé électronique symétrique (tk) dans une base de données centrale (4),
c) génération d'une marque de clé (9) sur le lieu de fabrication (1), qui contient une valeur hash (h) établie à partir de la clé électronique symétrique (tk), et envoi de la marque de clé (9), conjointement avec le module de sécurité (7), au lieu de distribution, sous une forme lisible de l'extérieur,
d) génération d'un code d'identification (ID) associé à la valeur hash (h) de la clé électronique symétrique (tk), mémorisation du code d'identification (ID), généré sur le lieu de distribution (2), dans la base de données centrale (4) située à distance, génération d'une marque ID (13), comprenant le code d'identification, sur le lieu de distribution (2), et envoi de la marque ID (13), conjointement avec le module de sécurité (7), sur le lieu de distribution (2), sous une forme lisible de l'extérieur, la marque de clé (9) étant rendue illisible ou étant éliminée sur le lieu de distribution (2),
e) génération d'un code de vérification (sig; m) à partir du code d'identification (ID) et de la clé électronique symétrique (tk), stockée dans le module de sécurité, par le module de sécurité (7), sur le lieu d'utilisation (3),
f) vérification de l'association du code de vérification (sig; m), du code d'identification (ID) et de la clé électronique symétrique (tk) associée au code d'identification (ID) et extraite de la base de données centrale (4), par un centre de service (5), et
g) enregistrement du module de sécurité (7) en cas de vérification concluante par le centre de service (5).

6. Procédé selon la revendication 5, **caractérisé par le fait que** la valeur hash (h) est générée à partir de la clé électronique symétrique (tk), à l'aide d'un algorithme d'authentification.

7. Procédé selon une des revendications précédentes, **caractérisé par le fait que** pour l'envoi avec le module de sécurité (7), la marque de clé (9) et/ou la marque ID (13) est/sont disposée(s) sur le module de sécurité (7), sur un appareil (71) à module de sécurité intégré ou sur un emballage de transport (8) du module de sécurité ou de l'appareil.

8. Procédé selon la revendication 7, **caractérisé par le fait que** la marque de clé (9) et/ou la marque ID (13) est/sont disposée(s) de manière à pouvoir être exploitée(s) par une machine, en particulier sous forme de code à barres ou de support de données, notamment sous forme de carte à puce, de carte à piste magnétique ou d'étiquette d'identification.

9. Procédé selon une des revendications précédentes, **caractérisé par le fait que** pour générer le code de vérification, on entre le code d'identification dans le module de sécurité.

10. Procédé selon une des revendications précédentes, **caractérisé par le fait qu'**un centre de fabrication (1) est agencé sur le lieu de fabrication, en vue de la fabrication complète ou partielle des modules de sécurité, **par le fait qu'**un centre de distribution (2) est agencé sur le lieu de distribution, en vue de la distribution des modules de sécurité emballés et pourvus de l'extérieur avec le code d'identification, et **par le fait que** le centre de service (5) est agencé pour alimenter les modules de sécurité de l'utilisateur avec des unités de taxation.

11. Procédé selon une des revendications précédentes, **caractérisé par le fait que** la clé électronique publique ou symétrique et le code d'identification, au lieu d'être stockés dans la base de données centrale (4), sont mémorisés via un réseau dans le module de sécurité ou sont transmis par un autre moyen en vue de la vérification du module de sécurité.

12. Procédé selon une des revendications précédentes, **caractérisé par le fait que** les données de la base de données centrale (4) sont codées et que le centre de fabrication (1) et un centre de service (5), destiné à l'enregistrement du module de sécurité, possèdent une clé permettant d'accéder à la base de données (4).

13. Procédé selon une des revendications précédentes, **caractérisé par le fait que** l'envoi du module de sécurité du lieu de fabrication au lieu de distribution et du lieu de distribution au lieu d'utilisation s'effectue dans un emballage d'expédition qui reste fermé.

14. Système de distribution pour la distribution sécurisée de modules de sécurité, en particulier pour des machines à affranchir, comprenant
a) un centre de fabrication (1) pour la génération et la mémorisation d'une paire de clés électroniques, comprenant une clé électronique publique (vtk) et une clé électronique privée (stk) dans le module de sécurité (7), pour la mémorisation de la clé électronique publique (vtk) dans une base de données centrale (4), pour la génération d'une marque de clé (9) comprenant la clé électronique publique (vtk), et pour l'envoi de la marque de clé (9), conjointement avec le module de sécurité (7), sous une forme lisible de l'extérieur,
b) un centre de distribution (2) pour la réception du module de sécurité (7) en provenance du fabricant (1), pour la génération d'un code d'identification (ID) associé à la clé électronique publique (vtk), pour la mémorisation du code d'identification (ID), généré sur le lieu de distribution, dans la base de données centrale (4) située à distance, pour la génération d'une marque d'identification ID (13) contenant le code d'identification (ID), et pour l'envoi de la marque ID (13), conjointement avec le module de sécurité (7), sous une forme lisible de l'extérieur, la marque de clé (9) étant rendue illisible ou étant éliminée,
c) un appareil d'utilisateur (3) qui, après réception du module de sécurité (7), est mis en service avec le module de sécurité (7) pour la génération d'un code de vérification (sig; m) à partir du code d'identification (ID) et de la clé électronique privée (stk) mémorisée dans le module de sécurité, et
d) un centre de service (5) pour la vérification de l'association du code de vérification (sig; m), du code d'identification (ID) et de la clé électronique publique (vtk) associée au code d'identification (ID) et extraite de la base de données centrale (4), et pour l'enregistrement du module de sécurité (7) en cas de vérification concluante.

15. Système de distribution selon la revendication 14, **caractérisé par le fait que** le centre de distribution (2) comprend le centre de service (5) et que le centre de distribution (2) et/ou le centre de service (5) est/sont exploité(s) par un exploitant régional.

16. Système de distribution pour la distribution sécurisée de modules de sécurité, en particulier pour des machines à affranchir, comprenant
a) un centre de fabrication (1) pour la génération et la mémorisation d'une clé électronique symétrique (tk) dans le module de sécurité (7), pour la mémorisation de la clé électronique symétrique (tk) dans une base de données centrale (4), pour la génération d'une marque de clé (9) qui contient une valeur hash (h) établie à partir de la clé électronique symétrique (tk), et pour l'envoi de la marque de clé (9), conjointement avec le module de sécurité (7), sous une forme lisible de l'extérieur,
b) un centre de distribution (2) pour la réception du module de sécurité (7) en provenance du fabricant (1), pour la génération d'un code d'identification (ID) associé à la valeur hash (h) de la clé électronique symétrique (tk), pour la mémorisation du code d'identification (ID), généré sur le lieu de distribution, dans la base de données centrale (4) située à distance, pour la génération d'une marque d'identification ID (13) contenant le code d'identification (ID), et pour l'envoi de la marque ID (13), conjointement avec le module de sécurité (7), sous une forme lisible de l'extérieur, la marque de clé (9) étant rendue illisible ou étant éliminée,
c) un appareil d'utilisateur (3) qui, après réception du module de sécurité (7), est mis en service avec le module de sécurité (7) pour la génération d'un code de vérification (sig; m) à partir du code d'identification (ID) et de la clé électronique symétrique (tk) mémorisée dans le module de sécurité, et
d) un centre de service (5) pour la vérification de l'association du code de vérification (sig; m), du code d'identification (ID) et de la clé électronique symétrique (tk) associée au code d'identification (ID) et extraite de la base de données centrale (4), et pour l'enregistrement du module de sécurité (7) en cas de vérification concluante.

17. Système de distribution selon la revendication 16, **caractérisé par le fait que** le centre de distribution (2) comprend le centre de service (5) et que le centre de distribution (2) et/ou le centre de service (5) est/sont exploité(s) par un exploitant régional.

18. Centre de service (5) d'un système de distribution pour la distribution sécurisée de modules de sécurité, en particulier pour des machines à affranchir, selon la revendication 14 ou 15, pour la vérification et l'enregistrement d'un module de sécurité (7), le centre de service (5) comprenant :
- un moyen de réception pour recevoir un code de vérification (sig) et un code d'identification (ID), le module de sécurité (7) ayant généré le code de vérification (sig) à partir d'une clé électronique privée (stk), mémorisée dans le module de sécurité (7), et du code d'identification (ID), un centre de distribution (2) associant le code d'identification (ID) au module de sécurité (7) et le transmettant à une base de données centrale (4),
- un moyen de comparaison pour contrôler la validité du code d'identification (ID), par comparaison avec la base de données (4),
- un moyen de vérification pour vérifier le module de sécurité (7), en utilisant une clé de vérification électronique publique (vtk), extraite de la base de données (4) et associée au module de sécurité (7), le code de vérification (sig) et le code d'identification (ID), et
- un moyen d'enregistrement pour enregistrer le module de sécurité (7) après une vérification concluante.

19. Centre de service (5) d'un système de distribution pour la distribution sécurisée de modules de sécurité, en particulier pour des machines à affranchir, selon la revendication 16 ou 17, pour la vérification et l'enregistrement d'un module de sécurité (7), le centre de service (5) comprenant :
- un moyen de réception pour recevoir un code de vérification (m), un code d'identification (ID) et un certificat de fabrication (c₁), le module de sécurité (7) ayant généré le code de vérification (m) à partir d'une clé électronique symétrique (tk), mémorisée dans le module de sécurité (7), et du code d'identification (ID), un centre de distribution (2) associant le code d'identification (ID) au module de sécurité (7), et un centre de fabrication (1) ayant généré le certificat de fabrication (c₁) à partir de la clé électronique symétrique (tk), à l'aide d'une clé de certificat (k₁),
- un moyen de décodage pour décoder la clé électronique symétrique (tk) à partir du certificat de fabrication (c₁),
- un moyen hash pour déterminer une valeur hash (h) à partir de la clé électronique symétrique (tk),
- un moyen de comparaison pour contrôler la validité du code d'identification (ID) et de la valeur hash (h), par comparaison avec une base de données centrale (4), le centre de fabrication ayant transmis une valeur hash (h), calculée par lui, à la base de données (4), et un centre de distribution (2) ayant transmis le code d'identification (ID) à la base de données (4), et
- un moyen de vérification pour vérifier le module de sécurité (7), en utilisant la clé de vérification électronique symétrique (vtk), le code de vérification (m) et le code d'identification (ID), et
- un moyen d'enregistrement pour enregistrer le module de sécurité (7) après une vérification concluante.
